# EUROPÄISCHE PATENTSCHRIFT

(11) **EP 0 052 178 B1**
(45) Veröffentlichungstag und Bekanntmachung des Hinweises auf die Patenterteilung: **05.06.1985**
(21) Anmeldenummer: 81105296.8
(22) Anmeldetag: 08.07.1981
(51) Int. Cl.: B65D 25/16, B65D 77/04

(54) **Verpackung mit einer Wiederverschlusseinrichtung**
Packing with reclosable equipment
Emballage comprenant un dispositif pour le refermer

(30) Priorität: 18.11.1980 SE 8008063
(43) Veröffentlichungstag der Anmeldung: 26.05.1982
(73) Patentinhaber: ROBERT BOSCH GMBH, 70442 Stuttgart (DE)
(72) Erfinder: Andersson, Börje, S-223 67 Lund (SE)

## Beschreibung

### Stand der Technik

Die Erfindung geht aus von einer Verpackung nach der Gattung des Hauptanspruchs. Durch die DE-AS 14 86 395 ist schon ein Verpackungsbehälter bekannt geworden, bei dem in der Mündung des Beutels eine aus Deckel und Rahmen bestehende Wiederverschlußeinrichtung eingesetzt ist. Derartige Wiederverschlußeinrichtungen sind jedoch zwischen Rahmen und Deckel nicht gasdicht, so daß der Behälter zum Verpacken von sauerstoffempfindlichen Gütern wie Kaffee, Milchpulver usw. nicht brauchbar ist. Es wurde deshalb vorgeschlagen, den Deckel mit einem Deckblatt zu überdecken, das auf dem Rahmen lösbar aufgesiegelt ist. Diese Anordnung ist jedoch sehr arbeitsaufwendig und gibt keine hinreichende Sicherheit für die geforderte Dichtigkeit. Ferner ist es sehr schwierig, den Rahmen der Wiederverschlußeinrichtung. gasdicht in der Beutelmündung maschinell zu befestigen. Die bekannte Packung, die an sich sehr bequem zu handhaben ist, bietet daher insgesamt gesehen keine ausreichende Sicherheit an Gasdichtigkeit, wie sie zum Verpacken hochwertiger Güter verlangt wird.

Es ist ferner beispielsweise durch die DE-OS 24 43 721 eine aus einem gasdichten Beutel und einem Außenbehälter mit einer WiederverschluBeinrichtung bestehende Verpackung bekannt geworden. Bei dieser Verpackung ist jedoch die WiederverschluBeinrichtung außerhalb des Beutels am AuBenbehälter angeordnet und bildet zusammen mit diesem einen Verschluß. Bei dieser Anordnung der Wiederverschlußeinrichtung ist beim Transport der Verpackung der Deckel Stößen und Drücken ausgesetzt, so daß er beschädigt werden kann. Außerdem bietet eine solche Anordnung der Wiederverschlußeinrichtung keine hohe Staubdichtigkeit der Verpackung.

Es ist daher eine Verpackung wünschenswert, die mit Sicherheit gasdicht, deren Wiederverschlußeinrichtung in hohem Maße staubdicht ist und die eine bequeme Handhabung bietet.

### Vorteile der Erfindung

Die erfindungsgemäße Verpackung mit den kennzeichnenden Merkmalen des Hauptanspruchs hat demgegenüber den Vorteil, daß sie hinsichtlich Gas und Staub eine Dichtigkeit aufweist, wie sie Blechdosen bieten, daß jedoch der Energiebedarf zu ihrer Herstellung wesentlich geringer ist. Ferner besteht beim Öffnen des Beutels keine Gefahr, daß das Produkt verschüttet wird.

Auch haftet an dem Teil des Beutels, der entfernt wird, kein Gut an, da dieser nicht in Kontakt mit dem Füllgut ist.

Die Handhabung der erfindungsgemäßen Verpackung, insbesondere das erstmalige Öffnen des Beutels wird dem Benutzer dadurch bequem gemacht, daß oberhalb der Befestigungslinie der Wiederverschlußeinrichtung ein Aufreißband am Beutel angeordnet ist. Mit dieser Ausgestaltung der erfindungsgemäßen Verpackung erübrigt sich zum erstmaligen Öffnen ein Hilfswerkzeug, wie Messer.

Durch die in den Unteransprüchen aufgeführten Maßnahmen sind vorteilhafte Weiterbildungen und Verbesserungen der im Hauptanspruch angegebenen Verpackung möglich.

### Zeichnung

Ein Ausführungsbeispiel der Erfindung ist in der Zeichnung dargestellt und in der nachfolgenden Beschreibung näher erläutert. Es zeigen Figur 1 eine Packung im Querschnitt vereinfacht, Figur 2 eine WiederverschluBeinrichtung in perspektivischer Darstellung, Figur 3 die WiederverschluBeinrichtung gemäß Figur 2 in geöffnetem Zustand in perspektivischer Darstellung, Figur4 bis 12 die verschiedenen Schritte beim Herstellen der Packung nach Figur 1 in perspektivischer Darstellung und Figur 13 bis 15 verschiedene Schritte beim erstmaligen Öffnen der Packung nach Figur 1 in perspektivischer Darstellung.

### Beschreibung der Erfindung

Die dargestellte Packung hat die Form eines Quaders und besteht im wesentlichen aus einem das Gut aufnehmenden Beutel 21, einem den Beutel 21 umgebenden Außenbehälter 22 und einer Wiederverschlußeinrichtung 23. Der Beutel 21 ist aus einem insbesondere gas- und feuchtigkeitsdichten Packstoff durch Falten und Schweißen hergestellt, z. B. aus einem Mehrschichtmaterial wie Papier/Polyäthylen, Polyester/Aluminium/Polyäthylen oder dgl., wobei die Polyäthylenschicht innen liegt und heißsiegelbar ist.

Die im Beutel 21 angeordnete Wiederverschlußeinrichtung 23 (Fig. 2 und 3) besteht aus einem Deckel 26 und einem Rahmen 27. Deckel 26 und Rahmen 27 sind einteilig durch Formgießen oder Warmformen aus einem thermoplastischen Kunststoff, wie Polyäthylen, Polypropylen hergestellt. Der Deckel 26 ist mit einem Rand mit dem Rahmen 27 scharnierartig verbunden (Fig. 3). An dem dem Verbindungsrand gegenüberliegenden Rand hat der Deckel 26 eine vorstehende Grifflasche 30, der im Rahmen 27 eine entsprechende Aussparung 31 zugeordnet ist. Ferner hat der Deckel 26 auf seiner Unterseite Versteifungsrippen 32. In geschlossenem Zustand greift der Deckel 26 in den Rahmen 27 ein und schließt staubdicht (Fig. 2), Der formsteife Rahmen 27 hat einen L-förmigen Querschnitt, dessen waagerechter Schenkel 28 mit dem Deckel 26 als Verschluß zusammenwirkt und dessen senkrechter Schenkel 29 an der Innenseite des Beutels 21 befestigt ist. Die Wiederverschlußeinrichtung 23 ist im Kopfbereich des Beutels 21 so angeordnet, daß der Deckel 26 und der waagerechte Schenkel 28 des Rahmens 27 an der Kopfwand 33 des Beutels 21 anliegen, und daß der senkrechte Schenkel 29 des Rahmens 27 etwa in der Mitte seiner Höhe ringsum durch eine Schweißnaht 34 mit den vier Seitenwänden 35 des Beutels 21 verschweißt ist.

Oberhalb der Schweißnaht 34 ist auf der Innenseite der Seitenwände 35 des Beutels 21 ein Aufreißband 37 ringsum angesiegelt, das mit einem Ende durch die Längsnaht 36 des Beutels 21 nach außen ragt (Fig. 13).

Der den Beutel 21 umgebende Außenbehälter 22 besteht aus Karton. Er ist mit dem Beutel 21 durch Klebepunkte 39 verbunden, die etwa in Höhe des unteren Teils des senkrechten Schenkels 29 des Rahmens 27 liegen. Die Klebepunkte 39 bestehen vorzugsweise aus einem Heißkleber. Oberhalb der Klebepunkte 39 sind in den Außenbehälter 22 Perforationslinien 40 eingestanzt, welche einen Reißstreifen 41 begrenzen.

Die beschriebene Packung wird vorzugsweise auf einer Maschine mit mehreren Formdornen, die mehrere Bearbeitungsstationen durchlaufen, wie folgt hergestellt :
Zunächst wird auf die Stirnseite eines Formdorns 50 die Wiederverschlußeinrichtung 23 so aufgesetzt, daß die senkrechten Schenkel 29 des Rahmens 27 den Formdorn 50 umfassen (Fig. 4). Auf einer zweiten Station wird um den Formdorn 50 ein Packstoffblatt zu einer Hülse 51 herumgefaltet und dessen Längsränder zu der Längsnaht 36 des Beutels verschweißt (Fig. 5). Zuvor ist auf das Packstoffblatt das Aufreißband 37 so aufgeschweißt worden, daß ein Ende das Packstoffblatt an einem Rand überragt, so daß dieses Ende aus der Längsnaht 36 herausragt. Gleichzeitig mit dem Schweißen der Längsnaht 36 wird die Hülse 51 mit den senkrechten Schenkeln 29 des Rahmens 27 ringsum verschweißt (Schweißnaht 34). Daraufhin wird der die Wiederverschlußeinrichtung 23 überragende Teil der Hülse 51 flachgezogen, auf die Wiederverschlußeinrichtung 23 gefaltet, wobei abstehende, dreieckige Ohren 52 entstehen, und durch eine Querschweißnaht 53 dicht verschlossen, so daß dieser Teil die zuvor beschriebene Kopfwand 33 bildet (Fig. 6). Die zunächst mit der Kopfwand 33 in einer Ebene liegenden Ohren 52 werden auf die Kopfwand 33 umgefaltet (Fig.7).

Um den so geformten Beutel 21, der noch auf dem Formdorn 50 sitzt, wird ein Kartonzuschnitt herumgefaltet und zu einer Hülse 54 geformt (Fig. 8). In dem Querstreifen, der in Deckung mit dem senkrechten Schenkel 29 des Rahmens 27 zu liegen kommt, sind zuvor die Klebepunkte 39 aufgetragen worden, die die Hülse 54 mit dem Beutel 21 fest verbinden. Anschließend werden die ebenfalls mit Klebstoff versehenen Kopffaltlaschen 55 des Kartonzuschnitts auf die Kopfwand 33 des Beutels 21 umgefaltet und miteinander zu einer Kopfwand 58 verklebt (Fig. 9).

Der so geformte leere Verpackungsbehälter wird sodann vom Formdorn 50 abgezogen und so aufgestellt, daß der an einem Ende gebildete Verschluß des Behälters vorübergehend den Boden bildet (Fig. 10). In dieser Lage wird der Behälter gefüllt. Nach dem Füllen des Beutels 21 wird dessen offenes Ende ähnlich wie oben bei der Herstellung der Kopfwand 33 beschrieben als Bodenwand 56 dicht verschlossen und gefaltet. Auch werden die Bodenfaltlaschen 57 des Kartonzuschnitts auf die Bodenwand 56 des Beutels 21 umgelegt und miteinander zu einer Bodenwand des Außenbehälters 22 verklebt. Danach wird die Packung gedreht, so daß ihr Kopf mit den Kopfwänden 33 und 58 und der Wiederverschlußeinrichtung 23 oben ist (Fig. 12).

Die so hergestellte Packung läßt sich wie folgt öffnen :
Zunächst wird der von den Perforationslinien 40 begrenzte Reißstreifen 41 des Außenbehälters 22 durch Ziehen entfernt und die Kopfwand 58 des Außenbehälters 22 abgenommen (Fig. 13), so daß die Kopfwand 33 des Beutels 21 freiliegt. Danach erfaßt man das vorstehende Ende des Aufreißbandes 37 und trennt durch Ziehen an diesem die Kopfwand 33 des Beutels 21 von dessen Seitenwänden ab. Nach Entfernen der Kopfwand 33 ist die Packung zum mehrmaligen Öffnen und Wiederverschließen vorbereitet. Durch Erfassen der Grifflasche des Deckels 26 wird der Deckel 26 hochgeschwenkt. Nach Entnehmen eines Teils des verpackten Guts wird der Deckel 26 wieder in den Rahmen 27 gedrückt, wo er einen staubdichten Sitz hat. Die Packung läßt sich auf diese Weise wiederholt Öffnen und Verschließen sowie bequem stapeln.

Ergänzend wird darauf hingewiesen, daß die eingangs geschilderten Vorteile auch bei einer Packung vorhanden sind, die keinen Außenbehälter 22 hat.

## Patentansprüche

1. Verpackung bestehend aus einem gasdichten, raumförmigen Beutel (21) aus einem flexiblen Packstoff und aus einer im Kopfbereich des Beutels angeordneten Wiederverschlußeinrichtung (23), die einen an der Innenseite der Seitenwände (35) des Beutels befestigten formsteifen Rahmen (27) und einen in diesen greifenden, wiederverschließenbaren Deckel (26) hat, dadurch gekennzeichnet, daß der Beutel (21) eine die Wiederverschlußeinrichtung (23) dichtend abdeckende, mit dem Beutel einstückige Kopfwand (33) hat.

2. Verpackung nach Anspruch 1, dadurch gekennzeichnet, daß oberhalb der Befestigungslinie (34) der Wiederverschlußeinrichtung (23) ein Aufreißband (37) am Beutel (21) angeordnet ist.

3. Verpackung nach Anspruch 1 oder 2, dadurch gekennzeichnet, daß die aus Rahmen (27) und Deckel (26) bestehende Wiederverschlußeinrichtung (23) einstückig hergestellt ist, wobei Deckel und Rahmen miteinander scharnierartig verbunden sind.

4. Verpackung nach einem der Ansprüche 1-3, dadurch gekennzeichnet, daß der Beutel (21) von einem Außenbehälter (22) aus steifem Packstoff umgeben und mittels mehreren Klebstoffpunkten (39) in Höhe der Unterkante des Rahmens (27) der Wiederverschlußeinrichtung (23) mit dem Außenbehälter (22) verbunden ist.

## Claims

1. Pack consisting of a gas-tight room-shaped bag (21), made of a flexible packaging material, and of a reclosing device (23) which is located in the head region of the bag and which has a dimensionally rigid frame (27) fastened to the inner face of the side walls (35) of the bag and a reclosable lid (26) engaging into this frame, characterised in that the bag (21) has a head wall (33) which covers the reclosing device (23) sealingly and which is in one piece with the bag.

2. Pack according to Claim 1, characterised in that a tear-open strip (37) is arranged on the bag (21) above the fastening line (34) of the reclosing device (23).

3. Pack according to Claim 1 or 2, characterised in that the reclosing device (23) consisting of the frame (27) and lid (26) is made in one piece, the lid and frame being connected to one another in a hinge-like manner.

4. Pack according to one of Claims to 3, characterised in that the bag (21) is surrounded by an outer container (22) made of rigid packaging material and is connected to the outer container (22) by means of several spots of adhesive (39) at the height of the lower edge of the frame (27) of the reclosing device (23).

## Revendications

1. Emballage constitué d'un sachet (21) étanche au gaz et créant un volume, d'un matériau d'emballage souple et d'un dispositif (23), disposé dans la zone de tête du sachet, permettant de le refermer et comportant un cadre (27) rigide de par sa forme et fixé sur la face interne des parois latérales (35) du sachet et un couvercle (26) qui se loge dans ce cadre et que l'on peut refermer, caractérisé en ce que le sachet (21) comporte une paroi de tête (33), d'une pièce avec le sachet, recouvrant de façon étanche le dispositif de refermeture (23).

2. Emballage selon la revendication 1, caractérisé en ce qu'au-dessus de la ligne de fixation (34) du dispositif de refermeture (23) est disposée sur le sachet (21) une bande à déchirer (37).

3. Emballage selon la revendication 1 ou la revendication 2, caractérisé en ce que le dispositif de refermeture (23) constitué d'un cadre (27) et d'un couvercle (26) est fabriqué d'une pièce, le couvercle et le cadre étant liés l'un à l'autre pour former une charnière.

4. Emballage selon l'une des revendications 1-3, caractérisé en ce que le sachet (21) est entouré d'un récipient extérieur (22) en matériau d'emballage rigide et qu'il est relié au récipient extérieur (22), au moyen de plusieurs points de colle (39), à hauteur du bord inférieur du cadre (27) du dispositif de -refermeture (23).
